# FASCICULE DE BREVET EUROPEEN

(11) **EP 0 916 421 B1**
(45) Date de publication et mention de la délivrance du brevet: **17.04.2002**
(21) Numéro de dépôt: 98120548.7
(22) Date de dépôt: 30.10.1998
(51) Int. Cl.: B21C 37/12, B21C 37/02

(54) **Usinage d'une tôle sans enlévement de matiére, par écrasement**
Bearbeiten eines Bleches ohne Materialabnahme, durch Zusammendrücken
Machining a sheet metal without removing material, by compressing

(30) Priorité: 13.11.1997 FR 9714344
(43) Date de publication de la demande: 19.05.1999
(73) Titulaire: Conception et Développement Michelin, 1762 Givisiez (CH)
(72) Inventeur: Laurent, Daniel, 1723 Marly (CH); Pegoraro, Giancarlo, 1806 St.-Legier (CH)
(74) Mandataire: Bauvir, Jacques

(56) Documents cités:
- EP-A- 0 569 909
- FR-A- 718 044
- FR-A- 991 116
- FR-A- 1 217 035
- GB-A- 1 480 164

## Description

La présente invention concerne l'usinage de tôles, ou bien encore de plaques (assimilées à des tôles dans le contexte de la présente invention) en vue de modifier la géométrie des faces desdites tôles. Un procédé selon le préambule de la revendication 1 est connu du document FR-A-1 217 035.

En métallurgie, les tôles brutes sont classiquement obtenues par laminage. Une opération de laminage a pour résultat une différence de vitesse de défilement de la tôle entre l'amont et l'aval de l'opération de laminage, ce qui se traduit par une augmentation de la longueur de la tôle après laminage. Fondamentalement, par une opération telle que décrite ci-dessus, on change les dimensions de la tôle, tout en gardant un profil (section perpendiculaire au sens de défilement) rectangulaire. Le produit obtenu est généralement à faces parallèles.

A partir d'une tôle classique, il est difficile d'obtenir des profils à faces non parallèles par laminage. Si par exemple les axes respectifs des cylindres de laminage ne sont pas parallèles, le volume de matière traitée par unité de largeur (dimension parallèle à l'axe des cylindres) n'est plus constant. Il en résulte que la vitesse de défilement a tendance à être plus importante aux endroits laminés à plus faible épaisseur. Cela provoque, dans la tôle laminée, des contraintes internes très importantes, d'où une très grande difficulté à obtenir un produit de laminage sans courbure.

L'objectif de la présente invention consiste à modifier la géométrie des faces d'une tôle brute, de façon à obtenir des tôles dont les faces ne sont pas parallèles. Un cas particulier consiste à obtenir des tôles à faces planes mais non parallèles. Par convention, dans ce dernier cas, on parle dans la suite de tôles « biaises », c'est-à-dire de tôles dont les faces forment des plans inclinés l'un par rapport à l'autre, depuis des angles aussi faibles que l'on veut jusqu'à des angles valant quelques degrés. Suivant un aspect particulier de la présente invention, on réalise une ébauche dite « biaise », dans laquelle il est ensuite possible de découper, par une technique quelconque, un objet au contour prédéfini en fonction de l'application finale visée.

L'invention propose un procédé d'usinage par déformation d'une tôle visant à modifier l'épaisseur comprise entre les faces opposées de ladite tôle, comprenant les étapes suivantes :
- écraser la tôle en pressant sur l'une de ses faces une portée d'outil sensiblement longiligne ayant une petite dimension et une grande dimension, ladite tôle étant supportée par l'autre de ses faces par un organe présentant une surface de support de portée au moins sensiblement équivalente et disposée en regard de ladite portée d'outil, la grande dimension de ladite portée d'outil étant supérieure à la largeur de la tôle à usiner, l'écrasement étant arrêté lorsque le jeu subsistant entre ladite portée d'outil et ladite surface de support atteint une valeur prédéterminée,
- écarter ladite portée de la face de la tôle,
- déplacer ladite tôle, transversalement par rapport à l'orientation de ladite portée, d'un pas de valeur prédéterminée,
reprendre les étapes précédentes tout en faisant varier ladite valeur prédéterminée du jeu d'un pas au pas suivant jusqu'à ce que l'on ait conféré à ladite tôle une section de taille prédéterminée variable en fonction de la localisation de la section considérée.

Deux variantes de réalisation sont explicitées dans la suite. L'invention peut s'appliquer chaque fois qu'un produit final ou un produit semi-fini est une tôle dont la section est d'allure trapézoïdale, c'est-à-dire présente des faces biaises. On peut citer à titre d'exemple non limitatif la fabrication des lames de couteau, ou la fabrication d'un certain type de moule de bande de roulement de pneu, dont la conception de base est définie dans le brevet EP 0 569 909.

L'invention sera parfaitement comprise grâce à la consultation de la description suivante, illustrant à l'aide des figures jointes, et de façon non limitative, deux exemples de réalisation de l'invention.
La figure 1 est une coupe suivant I-I à la figure 2, montrant une première variante d'un dispositif selon l'invention ;
La figure 2 est une coupe suivant II-II à la figure 1, montrant plus particulièrement une commande d'un mouvement ;
La figure 3 est un agrandissement de la partie délimitée par le cercle III à la figure 2 ;
La figure 4 est une vue du dispositif comparable à celle de la figure 3, montrant la tôle dans une phase ultérieure de l'usinage ;
La figure 5 est une coupe suivant V-V à la figure 6, montrant une deuxième variante du dispositif ;
La figure 6 est une coupe suivant VI-VI à la figure 5, montrant plus particulièrement la commande d'un mouvement ;
La figure 7 est une vue plus détaillée de la partie droite de la figure 6 ;
La figure 8 est un agrandissement de la partie délimitée par le cercle VIII-VIII à la figure 7 ;
La figure 9 illustre l'application à la fabrication d'un moule pour pneumatiques.

Le dispositif d'usinage représenté aux figures 1 à 4 comporte un bâti 11 supportant une presse 16 comportant une lame 162 mobile par rapport au bâti 11 et une contre-lame 161 immobile par rapport au bâti 11. La lame 162 est sensiblement longiligne et est pourvue d'une portée ayant une grande dimension et une petite dimension. Les lame et contre-lame 161 et 162 sont montées en regard l'une de l'autre. Les lame et contre-lame 161 et 162 laissent entre elles un jeu prédéterminé et rigoureusement contrôlé constituant un orifice 1 recevant la tôle 2. Le dispositif comporte des moyens pour déplacer la tôle par rapport aux lame et contre-lame 161 et 162. Dans la première variante, c'est une pince 15 pouvant saisir la tôle 2. Le dispositif comporte en outre des moyens pour déplacer ladite pince 15 (donc la tôle 2) par rapport auxdites lame et contre-lame 161 et 162, par pas successifs, latéralement par rapport à la grande dimension de la lame 162. De préférence, dans son mouvement d'éloignement par rapport aux lame et contre-lame 161 et 162, la pince ne s'éloignera pas trop d'un plan perpendiculaire au plan de l'orifice 1, passant par ledit orifice.

Selon un aspect de l'invention, on procède à des écrasements de la tôle 2 localisés sous une portée 165 de largeur W (voir figure 3), chaque écrasement intervenant en décalage du précédent, de préférence avec chevauchement des parties soumises à l'écrasement. Ladite portée est par exemple plane. De façon plus générale, si l'on constate expérimentalement un écart entre la forme désirée et la forme de la tôle après déformation, on corrige en modifiant la forme de ladite portée afin d'obtenir la forme de la tôle tel que souhaité. La tôle portera en général les marques des pas successifs, par des traces espacées de la longueur P dudit pas (voir figure 3), P étant plus petit que W (W étant la petite dimension de la portée 165). On procède par écrasements successifs de la tôle 2 en agissant perpendiculairement au plan de la tôle 2. Il s'agit de refermer à chaque pas un peu plus (ou un peu moins selon le sens choisi pour faire varier l'épaisseur) la presse 16 sur la tôle 2, en faisant avancer légèrement ladite tôle 2 à chaque pas (la flèche F à la figure 4 rappelant le sens du déplacement de la tôle entre deux pas).

Le bâti 11 est percé au centre d'une fenêtre 101 prolongée d'un côté par un dégagement 102, recevant la presse 16 (voir figure 2). La contre-lame 161 est montée sur un porte-lame fixe 13, et la lame 162 est montée sur un porte-lame mobile 14, au moyen de clavettes trapézoïdales 131 et 132 respectivement (voir plus particulièrement la figure 4). Le dos 130 du porte-lame fixe 13 est un cylindre de base circulaire, c'est-à-dire forme un arc de cercle de très grand rayon lorsqu'il est vu dans le plan de la figure 1, afin de pouvoir régler le parallélisme des lame et contre-lame 161 et 162 en déplaçant transversalement le porte-lame fixe 13 par rapport au bâti 11.

Un coin 181 est intercalé entre le porte-lame mobile 14 et une surface de référence 17 sur le bâti 11, avec interposition de chemins de roulement à aiguilles 185. Ce coin 181 est monté sur un écrou 183, lui-même monté sur une vis 180. La translation de la vis 180 le long de son axe est bloquée par un arrangement convenable. La translation du porte-lame mobile 14 s'opère alors qu'il reste toujours parallèle à lui-même, les efforts qu'exerce le porte-outil mobile 14 dans la direction parallèle à l'axe de la vis 180 sont repris par le bâti 11. Le porte-lame mobile 14 et l'ensemble des organes coopérant avec celui-ci sont maintenus en place contre le bâti 11 par une plaque 160.

Le coin 181 forme un angle α dont la valeur est choisie pour développer sur la tôle un effort suffisant pour la déformer, tout en ménageant la possibilité que la longueur de déplacement du coin soit suffisante pour contrôler avec grande précision le mouvement relatif des lame et contre-lame. La vis 180 est entraînée par un moteur 186. La rotation de la vis 180 dans un sens permet de déplacer le coin 181 dans un sens (par exemple de gauche vers la droite à la figure 1) ; la rotation de l'arbre 180 dans l'autre sens permet de déplacer le coin 181 dans l'autre sens. Compte tenu du sens de montage du coin 181, un déplacement du coin 181 de gauche vers la droite à la figure 1 va augmenter l'écart entre le porte-lame mobile 14 et la surface de référence 17, donc diminuer la distance entre le porte-lame mobile 14 et le porte-lame fixe 13, donc diminuer la distance entre les lames 161 et 162. Le bouclage des efforts en jeu passe par le bâti 11, dimensionné en conséquence. Des ressorts de rappel (non représentés) garantissent que les porte-lame fixe 13 et mobile 14 s'écartent l'un de l'autre lorsque l'on déplace le coin 181 de droite vers la gauche à la figure 1.

Dans cette variante, les lame 162 et contre-lame 161 sont semblables et présentent un profil symétrique par rapport à leur grande dimension. Un traitement de surface approprié permet de conférer à ladite portée 165 une dureté convenable. Par exemple, des lames en carbure de tungstène ayant subi un traitement de surface à base de nitrure de titane et de bisulfure de molybdène présentent une résistance et un glissant (coefficient de frottement) convenables, associés à une lubrification.

Des tuyaux 19 permettent de projeter un lubrifiant, par exemple de l'huile d'usinage, pour recouvrir les faces de la tôle juste au-devant de l'orifice. On peut utiliser par exemple une huile fortement additivée en chlore.

Une pince 15, à mors auto-serrant, est disposée en parallèle de la mâchoire 16. Cette pince comporte des cales de serrage 151 de section trapézoïdales interposées entre l'objet à serrer (ici la tôle 2) et des surfaces de support 150 inclinées de façon à converger du côté de la mâchoire 16. La pince 15 permet d'agripper la tôle 2 fermement par l'une de ses extrémités. La pince doit bien sûr être capable de se fermer pour saisir la tôle 2 correctement et de s'ouvrir pour lâcher la tôle 2. Les détails constructifs nécessaires seront facilement dessinés par l'homme du métier et n'apparaissent pas sur le dessin pour ne pas le surcharger inutilement. Un mécanisme de traction (non représenté) permet d'éloigner (ou de rapprocher pour faire faire à la tôle une marche arrière entre deux passes) la pince 15 de la mâchoire 16, pince et mâchoire restant constamment parallèles, le mouvement de la pince intervenant dans un plan perpendiculaire au plan dans lequel se développe le mouvement des lame et contre-lame 161 et 162 de la mâchoire 16. En variante, on peut utiliser une pince à serrage hydraulique.

Le dispositif comporte encore des moyens pour arrêter le déplacement de la lame mobile 162 vers la contre-lame 161 de façon à laisser entre la lame et la contre-lame un jeu de valeur prédéterminée en fonction du pas considéré et des moyens pour commander le déplacement par pas de la tôle et le déplacement de la lame mobile 162 vers la contre-lame 161 en séquences successives et alternées, chacune des séquences faisant varier ladite valeur prédéterminée du jeu d'un pas au pas suivant. Dans cette première variante, cela est obtenu par une commande judicieuse du moteur 186 et du moyen de déplacement de la pince 15. Dans l'exemple d'utilisation décrit, comme il s'agit d'obtenir une ébauche biaise, à faces planes, la variation de la valeur du jeu entre lame et contre lame est constante pour une variation linéaire de la valeur du pas. Les séquences sont les suivantes : rapprochement relatif des lame et contre-lame 161 et 162 jusqu'à une première valeur du jeu J, écartement relatif des lame et contre-lame 161 et 162, déplacement de la pince 15 vers la gauche (figures 2 et 4) d'un pas P, rapprochement relatif des lame et contre-lame 161 et 162 jusqu'à une seconde valeur du jeu J légèrement inférieure à la première, et ainsi de suite.

Bien entendu, selon l'application visée, la valeur prédéterminée du jeu peut varier d'un pas au suivant une loi quelconque.

Une seconde variante est décrite dans la suite en renvoyant aux figures 5 à 8. On voit une lame 261 montée sur le plateau mobile de la presse 26. La contre-lame est une enclume 262 qui supporte la tôle 2 à usiner. Des butées latérales 251 limitent la descente du plateau mobile vers l'enclume 262. Lesdits moyens pour commander le déplacement par pas de la tôle comportant des moyens pour déplacer l'enclume latéralement par rapport à la grande dimension de la lame : l'enclume 262 peut glisser sur le bâti 21 de la presse, selon une direction comprise sensiblement perpendiculaire au plan décrit par la lame 261 en mouvement. La portée 265 de la lame 261, entrant en contact avec la tôle 2, est de largeur très faible (figure 6 et 7) et de longueur correspondant à la largeur de la tôle à usiner (figure 5). L'enclume 262 est entraînée par un moteur 264 agissant sur une vis 263. L'enclume forme ou supporte une cale biaise d'angle β, ledit angle β étant identique à l'angle de biais que l'on veut conférer à la tôle 2. La valeur de l'angle β est exagérée sur les dessins, pour mieux mettre en évidence cette caractéristique de l'invention.

Pour usiner la tôle, l'enclume 262 est, à chaque pas, lorsque la lame 261 est relevée, déplacée transversalement par rapport à la lame 261 (de droite à gauche aux figures 6 à 8). On part de l'extrémité de la tôle à laquelle on veut donner l'épaisseur minimale (côté gauche aux figures 6 à 8). On écrase la tôle entre la lame 261 et l'enclume 262 en abaissant la lame 261 jusqu'à ce que la presse rencontre les butées 251. De proche en proche, on relève la lame 261 en ayant chaque fois avancé la tôle d'un pas P légèrement inférieur à la largeur W de la portée d'appui 265 de la lame 261, puis on répète l'écrasement. Dans cette variante, la trace des pas successifs à la surface de la tôle est plus estompée que dans la variante précédente, parce que la descente de la lame 161 est stoppée chaque fois à la même cote, le biais venant de l'inclinaison β de la surface de réception de la tôle 2 sur l'enclume 262 par rapport à la surface de guidage 210 de l'enclume 262 sur le bâti 21. A chaque pas, l'écrasement varie en importance, par exemple il diminue progressivement lorsque l'enclume se déplace de droite vers la gauche aux figures 6, 7 et 8.

On a constaté que, comme pour bien d'autres techniques d'usinage, on obtient les meilleurs résultats si, au cours d'une passe, le taux de déformation de la tôle ne dépasse pas certaines limites. Cela dépend de la nature du matériau. Il faut aussi prendre en compte l'angle de biais et la longueur usinée. En fait, compte tenu du fait que le volume total de matière est conservé, le paramètre à prendre en compte est la quantité de matière déplacée par l'usinage. Plus il y en a, plus grand sera le nombre de passes requis. D'une passe à l'autre, on poursuit l'écrasement. Ainsi, par exemple, pour un acier inoxydable ductile, si l'on souhaite réaliser un angle de biais atteignant l'ordre de grandeur de 0.1°, et pour une longueur usinée de l'ordre de 10 centimètres, il est préférable de travailler en deux passes successives au moins. Ainsi, à chaque passe, on met en oeuvre une loi visant des valeurs d'épaisseur différentes.

L'invention permet d'usiner sans apport thermique. L'invention permet d'usiner tout en ayant des taux de déformation constants tout le long de la section travaillée. L'avantage qui en résulte est l'absence ou du moins le très faible impact de déformations parasites, d'où pas ou très peu de gauchissement de la tôle après usinage.

Le procédé d'usinage proposé s'insère aisément dans une installation plus complexe fabriquant des ébauches en fonction d'une application particulière. Par exemple, on part d'une bande métallique continue dont la largeur et l'épaisseur sont choisies en fonction de la largeur et de l'épaisseur maximale de l'ébauche biaise à fabriquer. La bande, conditionnée par exemple sous forme de bobine, est découpée en morceaux qui alimentent un dispositif d'usinage tel que décrit. Si plusieurs passes sont requises, alors l'enclume comporte un moyen de réglage de l'angle β et l'enclume fait marche arrière entre deux passes, ou bien on utilise, à la suite l'un de l'autre, deux dispositifs dans lesquels l'angle β de l'enclume est différent. Au cours des passes successives, les faces de la tôle restent planes, leur inclinaison relative allant en augmentant.

L'usinage par déformation tel que proposé permet une grande économie de matière par rapport à l'usinage par enlèvement de matière. Le type de matière est fonction de l'application visée, le procédé convenant pour toutes les matières suffisamment ductiles. En particulier, l'invention trouve une application tout particulièrement intéressante pour usiner des tôles d'acier d'épaisseur comprise entre 0.5 millimètre et 3 millimètres.

Comme évoqué ci-dessus, l'invention s'applique avantageusement à la fabrication d'un type de moule pour bande de roulement de pneu. Si l'on se reporte à la description d'un moule pour pneumatique donnée dans la demande de brevet EP 0 569 909, on constate que ledit moule est constitué par l'empilage dans la direction circonférentielle d'un grand nombre d'éléments dont la section, vue dans un plan perpendiculaire à l'axe du moule, est de préférence trapézoïdale. L'invention propose un procédé qui permet d'obtenir une ébauche convenant pour découper lesdits éléments. Lesdits éléments sont ensuite découpés au profil voulu pour que, du côté de la plus faible épaisseur, une partie de la tranche soit une zone de moulage d'une tranche correspondante de la bande de roulement, et pour qu'en dehors de ladite zone de moulage, la tranche complémentaire à la partie citée ci-dessus coopère avec des organes de commande des mouvements d'ouverture et de fermeture du moule.

L'acier ainsi usiné est un acier inoxydable, en raison de l'utilisation des ébauches dans un moule pour pneu. A partir d'une bande continue, on fabrique en série des ébauches en appliquant le procédé décrit ci-dessus, puis on enchaîne la fabrication en découpant, selon le profil voulu, au fur et à mesure un ou des éléments dans chaque ébauche, et en empilant au fur et à mesure lesdits éléments pour constituer ledit moule.

Plus précisément, à partir de la définition mathématique de la surface de la bande de roulement telle que le concepteur de pneumatique l'a conçue, et à partir du choix du nombre d'éléments que va comporter la couronne assurant le moulage de ladite bande de roulement, on détermine les dimensions de l'ébauche 3. On voit à la figure 9 que c'est un trapèze, vu en section perpendiculaire à l'axe de rotation du pneumatique (voir face 30), la largeur L de l'ébauche étant suffisante pour découper ici un seul élément tel que 31. Une bande métallique de départ est choisie en fonction de la largeur L et de l'épaisseur maximale du trapèze. Dans cette ébauche, chacun des éléments 31 est ensuite découpé en utilisant de préférence des moyens de coupe asservis au profil 32 de la bande de roulement à mouler. Bien entendu, la découpe du profil 32 sera typiquement différente pour chacun des éléments 31, selon l'allure de la sculpture de la bande de roulement à mouler. L'invention se prête parfaitement bien à une fabrication assistée par ordinateur. A partir des fichiers informatiques contenant la définition de la sculpture, on peut commander un outil de coupe de coupe des préformes, par exemple une machine de découpe à laser. L'invention permet donc la réalisation de moules du type de ceux décrits dans la demande de brevet EP 0 569 909 selon une méthode très directe.

## Revendications

1. Procédé d'usinage par déformation d'une tôle (2) visant à modifier l'épaisseur comprise entre les faces opposées de ladite tôle (2), comprenant les étapes suivantes :
• écraser la tôle (2) en pressant sur l'une de ses faces une portée d'outil (165, 162) sensiblement longiligne ayant une petite dimension et une grande dimension, ladite tôle (2) étant supportée par l'autre de ses faces par un organe présentant une surface de support de portée (165, 161) au moins sensiblement équivalente et disposée en regard de ladite portée d'outil (165, 162), la grande dimension de ladite portée d'outil (165, 162) étant supérieure à la largeur de la tôle (2) à usiner, l'écrasement étant arrêté lorsque le jeu subsistant entre ladite portée d'outil (165, 162) et ladite surface de support (165, 161) atteint une valeur prédéterminée,
• écarter ladite portée (165, 162) de la face de la tôle (2),
• déplacer ladite tôle (2), transversalement par rapport à l'orientation de ladite portée (165), d'un pas de valeur prédéterminée, le procédé étant **caractérisé par le fait que** les étapes précédentes sont reprises
tout en faisant varier ladite valeur prédéterminée du jeu d'un pas au pas suivant jusqu'à ce que l'on ait conféré à ladite tôle (2) une section de taille prédéterminée variable en fonction de la localisation de la section considérée.

2. Procédé selon la revendication 1, **caractérisé en ce que** la variation de la valeur du jeu est constante pour une variation linéaire de la valeur du pas.

3. Procédé selon l'une des revendications 1 ou 2, **caractérisé en ce que** la valeur dudit pas est inférieure à la petite dimension de ladite portée.

4. Procédé selon l'une des revendications 1 à 3, **caractérisé en ce que** l'usinage comporte plusieurs passes successives de façon à, à chaque passe, poursuivre l'écrasement.

5. Procédé de fabrication d'un moule pour bande de roulement de pneu, ledit moule étant constitué par l'empilage dans la direction circonférentielle d'un grand nombre d'éléments dont la section, vue dans un plan perpendiculaire à l'axe du moule, est trapézoïdale, consistant à fabriquer des ébauches (3) en appliquant le procédé selon l'une des revendications 1 à 4, et à découper un ou des éléments (31) dans chaque ébauche (3), selon le profil voulu (32) pour que, du côté de la plus faible épaisseur, une partie de la tranche soit une zone de moulage d'une section correspondante de la bande de roulement, et pour qu'en dehors de ladite zone de moulage, la tranche coopère avec des organes de commande des mouvements d'ouverture et de fermeture du moule.

6. Dispositif d'usinage d'une tôle (2) visant à contrôler l'épaisseur comprise entre les faces opposées de ladite tôle, comportant :
• une presse (16, 26) comportant une lame mobile (162, 261) sensiblement longiligne ayant une portée (265) ayant une grande dimension et une petite dimension,
• une contre-lame (161, 262) et des moyens pour déplacer la lame mobile vers la contre-lame,
• des moyens pour immobiliser la tôle (2) par rapport à la contre-lame (161, 262),
• des moyens pour déplacer la tôle (2), par pas successifs, latéralement par rapport à la grande dimension de la lame,
• des moyens pour arrêter le déplacement de la lame (162, 261) vers la contre-lame (161, 262) de façon à laisser entre la lame et la contre-lame un jeu de valeur prédéterminée en fonction du pas considéré, le dispositif étant **caractérisé par le fait qu'**il comporte
• des moyens pour commander le déplacement par pas de la tôle (2) et le déplacement de la lame (162, 261) vers la contre-lame (161, 262) en séquences alternées et successives, chacune des séquences faisant varier ladite valeur prédéterminée du jeu d'un pas au pas suivant.

7. Dispositif selon la revendication 6, **caractérisé en ce que** la lame (162, 261), vue en section perpendiculaire à sa grande dimension, présente un profil symétrique.

8. Dispositif selon la revendication 6 ou 7, **caractérisé en ce que** la lame (162, 261) et la contre-lame (161, 262) sont semblables, le dispositif comportant une pince (15) pouvant saisir la tôle (2), lesdits moyens pour commander le déplacement par pas de la tôle (2) comportant des moyens pour déplacer ladite pince (15) par rapport auxdites lames.

9. Dispositif selon la revendication 6 ou 7, **caractérisé en ce que** la contre-lame est une enclume (262), lesdits moyens pour commander le déplacement par pas de la tôle (2) comportant des moyens pour déplacer l'enclume (262) latéralement par rapport à la grande dimension de la lame.

10. Dispositif selon l'une des revendications 6 à 9, **caractérisé en ce qu'**il comporte des moyens (19) d'apport d'un fluide de lubrification en regard de la lame.

## Patentansprüche

1. Verfahren zur Bearbeitung eines Blechs (2), das darauf abzielt, die Dicke zu ändern, die zwischen den gegenüberliegenden Flächen des genannten Blechs (2) liegt, und das die folgenden Schritte aufweist:
• Zusammendrücken des Blechs (2), indem man auf einer seiner Flächen einen deutlich länglichen Werkzeugbereich (165, 162) mit einer kleinen Abmessung und einer großen Abmessung aufdrückt, wobei das genannte Blech (2) auf der anderen seiner Flächen durch ein Organ unterstützt wird, das eine Unterstützungs-Oberfläche mit einem Bereich (165, 161) aufweist, der etwa äquivalent zum genannten Werkzeugbereich (165, 162) und diesem gegenüberliegend angeordnet ist, wobei die große Abmessung des genannten Werkzeugbereichs (165, 162) größer ist als die Breite des zu bearbeitenden Blechs (2), und wobei die Zusammendrückung gestoppt wird, wenn das zwischen dem genannten Werkzeugbereich (165, 162) und der genannten Unterstützungs-Oberfläche (165, 161) vorliegende Spiel einen vorbestimmten Wert erreicht,
• Entfernen des genannten Bereichs (165, 162) von der Fläche des Blechs (2), und
• Versetzen des genannten Blechs (2) quer zur Ausrichtung des genannten Bereichs (165) um einen Schritt mit vorbestimmter Größe,
wobei das Verfahren **dadurch gekennzeichnet ist, daß** die vorangehenden Schritte wiederholt werden, während man die Änderung des genannten, vorbestimmten Werts des Spiels von einem Schritt zum folgenden veranlaßt, bis man dem genannten Blech (2) einen Querschnitt mit vorbestimmter Größe verliehen hat, die in Funktion der Anordnungsstelle des betrachteten Querschnitts veränderlich ist.

2. Verfahren nach Anspruch 1, **dadurch gekennzeichnet, daß** die Änderung der Größe für eine lineare Änderung des Schrittes konstant ist.

3. Verfahren nach einem der Ansprüche 1 oder 2, **dadurch gekennzeichnet, daß** die Größe des genannten Schrittes kleiner ist als die kleine Abmessung des genannten Bereichs.

4. Verfahren nach einem der Ansprüche 1 bis 3, **dadurch gekennzeichnet, daß** die Bearbeitung mehrere, aufeinanderfolgende Schritte auf eine solche Weise aufweist, daß bei jedem Schritt das Zusammendrücken fortgesetzt wird.

5. Verfahren zur Herstellung eines Formwerkzeugs für eine Reifenlauffläche, wobei das genannte Formwerkzeug durch Stapeln einer großen Anzahl von Elementen in Umfangsrichtung gebildet ist, deren Querschnitt, in einer Ebene senkecht zur Achse des Formwerkzeugs gesehen, trapezförmig ist, das darin besteht, Rohlinge (3) herzustellen, indem man das Verfahren gemäß einem der Ansprüche 1 bis 4 anwendet, und ein Element oder Elemente (31) in jedem Rohling (3) gemäß dem gewünschten Profil (32) auszuschneiden, damit auf der Seite mit geringster Dicke ein Teil des Abschnitts eine Abformzone eines entsprechenden Abschnitts der Lauffläche bildet, und damit außerhalb der genannten Abformzone des Abschnitts mit Organen zum Steuern der Bewegungen zum Öffnen und Schließen des Formwerkzeugs zusammenwirkt.

6. Vorrichtung zur Bearbeitung eines Blechs (2), die darauf abzielt, die Dicke zu steuern, die zwischen den gegenüberliegenden Flächen des genannten Blechs liegt, mit den folgenden Merkmalen:
• eine Presse (16, 26), die eine bewegliche, im wesentlichen geradlinige Zunge (161, 261) aufweist, die einen Bereich (265) aufweist, der eine große Abmessung und eine kleine Abmessung hat,
• eine Gegenzunge (161, 262) und Mittel, um die bewegliche Zunge gegen die Gegenzunge hin zu versetzen,
• Mittel, um das Blech (2) bezüglich der Gegenzunge (161, 262) unbeweglich festzulegen,
• Mittel zum Versetzen des Blechs (2) in aufeinanderfolgenden Schritten und seitlich in Bezug auf die große Abmessung der Zunge,
• Mittel zum Stoppen der Verlagerung der Zunge (162, 261) zur Gegenzunge (161, 262) auf eine solche Weise, daß zwischen der Zunge und der Gegenzunge ein Spiel mit einer vorbestimmten Größe in Funktion des betrachteten Schritts belassen wird,
wobei die Vorrichtung **dadurch gekennzeichnet ist, daß** sie folgende Merkmale aufweist:
• Mittel zum Steuern der Verlagerung des Bleches (2) pro Schritt und der Verlagerung der Zunge (162, 261) zur Gegenzunge (161, 262) hin, in alternierenden und aufeinanderfolgenden Folgen, wobei jede der Folgen eine Änderung des genannten, vorbestimmten Wertes des Spiels von einem Schritt zu einem folgenden Schritt veranlaßt.

7. Vorrichtung nach Anspruch 6, **dadurch gekennzeichnet, daß** die Zunge (162, 261), im Querschnitt senkrecht zu ihrer großen Abmessung gesehen, ein symmetrisches Profil aufweist.

8. Vorrichtung nach Anspruch 6 oder 7, **dadurch gekennzeichnet, daß** die Zunge (162, 261) und die Gegenzunge (161, 262) ähnlich sind, daß die Vorrichtung eine Zange (15) aufweist, die das Blech (2) ergreifen kann, und daß die genannten Mittel zum Steuern der schrittweisen Versetzung des Blechs (2) Mittel zum Versetzen der genannten Zange (15) bezüglich der genannten Zungen aufweist.

9. Vorrichtung nach Anspruch 6 oder 7, **dadurch gekennzeichnet, daß** die Gegenzunge ein Amboß (262) ist, und daß die genannten Mittel zum Steuern der schrittweisen Versetzung des Blechs (2) Mittel zum Versetzen des Amboß (262) seitlich bezüglich der großen Abmessung der Zunge aufweisen.

10. Vorrichtung nach einem der Ansprüche 6 bis 9, **dadurch gekennzeichnet, daß** sie Mittel (19) zur Zufuhr eines Strömungsmittels zur Schmierung gegenüber der Zunge aufweist.

## Claims

1. A process of machining by deformation a sheet (2) which is intended to modify the thickness between the opposing faces of said sheet (2), comprising the following stages:
• compressing the sheet (2) by pressing on one of its faces a substantially elongate tool bearing surface (165, 162) having a small dimension and a large dimension, said sheet (2) being supported on its other face by an element having a bearing support surface (165, 161) which is at least substantially equivalent and placed opposite said tool bearing surface (165, 162), the large dimension of said tool bearing surface (165, 162) being greater than the width of the sheet (2) to be machined, compression being stopped when the clearance remaining between said tool bearing surface (165, 162) and said support surface (165, 161) reaches a predetermined value;
• separating said bearing surface (165, 162) from the face of the sheet (2);
• moving said sheet (2) transversely in relation to the orientation of said bearing surface (165) by a step of predetermined value, the process being **characterised by** the fact that the foregoing stages are repeated while varying said predetermined value of clearance from one step to the following step until said sheet (2) has had imparted to it a section of predetermined size variable depending on the location of the section in question.

2. A process according to Claim 1, **characterised in that** the variation of the value of the clearance is constant for a linear variation of the value of the step.

3. A process according to one of Claims 1 or 2, **characterised in that** the value of said step is less than the small dimension of said bearing surface.

4. A process according to one of Claims 1 to 3, **characterised in that** the machining entails several successive passes so as to continue the compression on each pass.

5. A process for manufacturing a tyre tread mould, said mould being formed by circumferential stacking of a large number of elements, the section of which, seen in a plane perpendicular to the axis of the mould, is trapezoidal, consisting of fabricating blanks (3) by applying the process according to any one of Claims 1 to 4, and cutting one or more elements (31) in each blank (3) to the desired profile (32) so that, on the side of lesser thickness, a part of the section will be a moulding zone of a corresponding section of the tread, and so that outside said moulding zone the section will cooperate with devices controlling the mould opening and closing movements.

6. A device for machining of a sheet (2) which is intended to control the thickness between the opposing faces of said sheet, comprising:
• a press (16, 26) comprising a substantially elongate moving plate (162, 261) having a bearing surface (265) with a large dimension and a small dimension;
• a counter-plate (161, 262) and means for relatively moving the moving plate towards the counter-plate;
• means for locking the sheet (2) relative to the counter-plate (161, 262);
• means for moving the sheet (2) in successive steps, laterally relative to the large dimension of the plate;
• means for limiting the movement of the plate (162, 261) towards the counter-plate (161, 262), so as to leave between the plate and the counter-plate a clearance of predetermined value according to the step in question;
the device being **characterised by** the fact that it comprises
• means for controlling the stepped movement of the sheet (2) and the movement of the plate (162, 261) towards the counter-plate (161, 262) in successive, alternating sequences, each of which sequences varying said predetermined value of clearance from one step to the following step.

7. A device according to Claim 6, in which the plate (162, 261), seen in section perpendicular to its large dimension, has a symmetrical profile.

8. A device according to Claim 6 or 7, **characterised in that** the plate (162, 261) and the counter-plate (161, 262) are similar, the device comprising a clamp (15) for grasping the sheet (2), said means for controlling the stepped movement of the sheet (2) comprising means for moving said clamp (15) relative to said plates.

9. A device according to Claim 6 or 7, **characterised in that** the counter-plate is an anvil (262) and said means for controlling the stepped displacement of the sheet (2) comprising means for moving the anvil (262) laterally relative to the large dimension of the plate.

10. A device according to one of Claims 6 to 9, **characterised in that** it comprises means (19) for dispensing a lubricating fluid opposite the plate.
